# EUROPÄISCHE PATENTSCHRIFT

(11) **EP 1 090 384 B1**
(45) Veröffentlichungstag und Bekanntmachung des Hinweises auf die Patenterteilung: **17.04.2002**
(21) Anmeldenummer: 99936454.0
(22) Anmeldetag: 05.06.1999
(51) Int. Cl.: G09F 9/37

(54) **VORRICHTUNG ZUR ERSTELLUNG VON DURCH AUFFALLENDES LICHT ERKENNBAREN BILDERN UND TEXTEN**
DEVICE FOR GENERATING IMAGES AND TEXTS WHICH CAN BE IDENTIFIED BY INCIDENT LIGHT
DISPOSITIF POUR PRODUIRE DES IMAGES ET DES TEXTES IDENTIFIABLES PAR LUMIERE INCIDENTE

(30) Priorität: 26.06.1998 DE 19828474
(43) Veröffentlichungstag der Anmeldung: 11.04.2001
(73) Patentinhaber: Pirschel, Manfred, 53332 Bornheim (DE)
(72) Erfinder: SACHER, Friedrich-Josef, D-53842 Troisdorf (DE); RÜTHER, Nikolai, D-53117 Bonn (DE)
(74) Vertreter: Freischem, Werner, Dipl.-Ing.
(86) Internationale Anmeldenummer: EP9903909
(87) Internationale Veröffentlichungsnummer: WO0000947

(56) Entgegenhaltungen:
- EP-A- 0 783 163
- PATENT ABSTRACTS OF JAPAN vol. 016, no. 468 (P-1429), 29. September 1992 (1992-09-29) & JP 04 166981 A (TOSHIBA CORP), 12. Juni 1992 (1992-06-12)
- PATENT ABSTRACTS OF JAPAN vol. 017, no. 557 (P-1626), 7. Oktober 1993 (1993-10-07) & JP 05 158416 A (MATSUSHITA ELECTRIC IND CO LTD), 25. Juni 1993 (1993-06-25)

## Beschreibung

Die Erfindung bezieht sich auf eine Vorrichtung zur Erstellung von durch auffallendes Licht erkennbaren Bildern und Texten, bei der die Bildfläche sich zusammensetzt aus zahlreichen elektronisch ansteuerbaren, rasterartig angeordneten Punktelementen und daß jedes Punktelement mindestens einen von einem flachen Behälter gebildeten und zumindest auf der Sichtseite von einer durchsichtigen Wand geschlossenen Farbspiegel aufweist, dessen Innenraum über einen Kanal mit einem Farbbehälter in Verbindung steht, dessen Inhalt durch elektronische Ansteuerung so unter Druck gesetzt werden kann, daß aus dem Farbbehälter Farbe in den Farbspiegel gelangt und durch Reduzierung des Drucks im Farbbehälter die Farbe aus dem Farbspiegel abgesaugt werden kann.

Vorrichtungen dieser Art sind bekannt aus der EP 0 783 163 A und der JP 04 166 981. Bei diesen bekannten Vorrichtungen kann jedes Punktelement oder jeder Pixel nur zwei Farben annehmen, nämlich entweder die Farbe der Rückwand des Farbspiegels oder die Farbe, die aus dem Farbbehälter in den Farbspiegel gedrückt wird. Der Transport der Farben aus den Farbbehältern in die Farbspiegel geschieht bei diesen bekannten Vorrichtungen mittels Piezoaktoren oder mit Hilfe eines äußeren elektrischen Feldes. Für Schwarz-Weiß-Darstellungen genügt es, wenn die Punktelemente die Farben Weiß oder Schwarz annehmen. Ein Punktelement oder ein Pixel weist einen Farbspiegel auf, der mit einem Farbbehälter verbunden ist, der mit einer dunklen Farbe, z.B. Schwarz, gefüllt ist, während der rückwärtige Boden des Farbspiegels eine helle oder weiße Farbe hat.

Die bekannten Farbspiegel können zwar an Farbbehältern mit unterschiedlichen Farben angeschlossen sein, weil aber jedes Punktelement nur zwei Farben annehmen kann, sind farbige Bilder nur mit sehr grober Rasterung möglich.

Aufgabe der Erfindung ist es, eine Vorrichtung zu schaffen, bei der bei auffallendem Licht gut sichtbare und schnell wechselbare farbige Bilder möglich sind.

Diese Aufgabe wird erfindungsgemäß dadurch gelöst, daß jedes Punktelement mindestens Farbspiegel aufweist, die mit Farbbehältern in Verbindung stehen, die mit unterschiedlichen Farben, insbesondere Schwarz, Cyan, Gelb und Magenta gefüllt sind. Die so zusammengesetzten Punktelemente können in der Bildfläche die Farben der angesteuerten Farbbehälter annehmen. Da auch zwei oder mehr Farbbehälter eines Punktelementes angesteuert werden können, können die Punktelemente auch die Farben von Farbmischungen annehmen.

Die Farbmischung kann in additiver Weise erfolgen mittels der Grundfarben Rot, Grün und Blau. Sie kann aber auch in substraktiver Weise erfolgen mittels der Grundfarben Cyan, Magenta und Gelb sowie gegebenenfalls mittels einer Kontrastfarbe: Schwarz.

Die flachen Behälter der Farbspiegel können zur Bildung von Mischfarben je Punktelement dicht nebeneinander angeordnet sein.

Es hat sich gezeigt, daß die Farbspiegel eines Punktelementes auch hintereinander angeordnet sein können, sofern die jeweils vorgelagerten Farbspiegel aus klar durchsichtigem Material bestehen und an mit transparenten Farben gefüllten Farbbehältern angeschlossen sind.

Die Farbbehälter werden in bekannter Weise mittels Piezoaktoren unter Druck gesetzt. Diese Piezoaktoren können über Diodenmatrix angesteuert werden.

Für Bildflächen, auf denen insbesondere stehende Bilder erzeugt werden sollen, ist es zweckmäßig, in den Kanal zwischen Farbspiegel und Farbbehälter ein Ventil anzuordnen, das den Kanal je nach Ansteuerung öffnet oder schließt. Dieses Ventil kann ebenfalls von einem Piezoaktor gebildet werden.

Ein Farbspiegel kann auch über zwei im Abstand voneinander angeordnete Farbspiegel an zwei Farbbehälter angeschlossen werden. Es können dann zwei Farben in einen Farbspiegel hineingedrückt werden, wobei dafür zu sorgen ist, daß sich die Farben nicht miteinander vermischen. Das kann einmal dadurch geschehen, daß eine bewegliche Wand innerhalb des Farbspiegels angeordnet ist oder aber die Farben eine relativ große Oberflächenspannung aufweisen und zwei in einen Farbspiegel hineingedrückte Farben von einem Gaspolster getrennt werden.

Eine Bildfläche sollte sich aus mehreren Modulen und diese aus mehreren Einheiten zusammensetzen, wobei dann jede Einheit mindestens 200 bis 300 Punktelemente aufweist. Die Module haben an ihren Kanten je eine (bidirektionale) Schnittstelle, über die es mit einem weiteren dort angrenzenden Modul kommunizieren kann. Die anzuzeigenden Daten eines Modulverbundes werden nur in eines der Module über eine freie, mit Schnittstelle ausgestattete Kante eingespeist und danach über die anderen Kanten weitergeleitet. Über einen entsprechenden Algorithmus kann nach Erkennung des Netzaufbaus für eine optimierte Datenverteilung gesorgt werden. Alle Module werden über dieses Datennetz mit allen verfügbaren Eingabedaten versorgt. Jedes Modul kann unter Zuhilfenahme der ermittelten Netzaufbaudaten seine genaue Position innerhalb des Modulverbundes ermitteln, um den dadurch vorgegebenen Bildausschnitt des darzustellenden Gesamtbildes darzustellen. Die bei der Darstellung von Videobildern (PAL) auf großen Bildwänden anfallenden Skalierungs- und Interpolationsarbeiten können somit von den Modulen parallel bearbeitet werden, was einerseits eine hohe Qualität und andererseits niedrige Kosten der Verwendung von gering dimensionierten Modulprozessoren ermöglicht.

Für ein Modul wird an Hardware benötigt:
- ein Zentralprozessor (z.B. ca. 68030 oder 80486);
- ein Direktzugriffsspeicher RAM, ausreichend für Realauflösung und Bildauflösung sowie evtl. zusätzlicher Daten;
- ein Festspeicher ROM / EPROM für Betriebsprogramm und evtl. Vektorinformationen für Standardschrift;
- vier Firewire-Ports,
- Ansteuerungselektronik für Piezogitter, Multiplexer möglichst über volle Modulgröße verteilt.

Die etwa 1 bis 3 mm³ großen Farbbehälter sind zweckmäßigerweise als rechteckige oder quadratische Kammern in eine Platte aus keramischem Werkstoff eingearbeitet. Auch die Farbspiegel sowie die Kanäle, welche die Farbbehälter mit den Farbspiegeln verbinden, können in Platten aus keramischem Werkstoff eingearbeitet sein. Diese Platten werden aufeinandergeklebt und bilden eine Einheit von 30 x 30 oder 50 x 50 Punktelementen oder Pixeln. Diese kachelartigen Einheiten können beispielsweise quadratisch sein und eine Seitenlänge von 80 bis 120 mm haben. Mehrere dieser Pixeleinheiten werden zu einem Modul zusammengesetzt und mehrere Module bilden einen Bildschirm.

Weil die Keramikplatten für die Farbspiegel aus durchsichtigem Material bestehen können und auch die in die Farbspiegel hineindrückbaren Farben - bis auf Schwarz - transparent sind, kann der Bildschirm auch selbstleuchtend ausgebildet sein, indem hinter den Farbspiegeln Lichtquellen angeordnet werden.

Weitere Merkmale der Erfindung ergeben sich aus den Patentansprüchen und aus der folgenden Beschreibung, in der Ausführungsbeispiele des erfindungsgemäßen Bildschirms und seiner Teile unter Bezugnahme auf die Zeichnungen näher erläutert sind. Die Zeichnungen zeigen in:
- Fig. 1: eine Schnittansicht eines bekannten Punktelementes mit Farbspiegel,
- Fig. 2: eine Draufsicht auf ein Punktelement mit vier Farbspiegeln,
- Fig. 3: eine Draufsicht auf ein Punktelement mit sechs Farbspiegeln,
- Fig. 4: eine Draufsicht auf vier Punktelemente mit je drei Farbspiegeln,
- Fig. 5: eine Draufsicht auf vier Module einer Bildfläche,
- Fig. 6: einen Bildschirm,
- Fig. 7: einen Längsschnitt zweier Punktelemente,
- Fig. 8: eine Draufsicht auf zwei Punktelemente,
- Fig. 9: eine Ansicht nach der Schnittlinie XII-XII in Fig. 11,
- Fig. 10: eine perspektivische Explosionszeichnung einer Ecke einer Punktelemente- oder Pixel-Einheit mit in zwei Ebenen befindlichem Farbspiegel.

Der Bildschirm 13 gemäß Fig. 4 und Fig. 5 setzt sich zusammen aus Modulen 12, die ihrerseits aus Einheiten 10 oder Kacheln zusammengesetzt sind. Die Fig. 1 zeigt eine Einheit 10 mit 30 x 40 Punktelementen oder Pixeln 1.

Jedes Punktelement 1 weist mindestens einen aus Fig. 1 ersichtlichen Farbspiegel 3 auf, der aus einem flachen Behälter besteht, dessen zur Sichtseite weisende Wand 2 durchsichtig ist und der über einen dünnen Kanal 6 mit einem Farbbehälter 5 verbunden ist. Im Farbbehälter 5 befindet sich eine Mikropumpe 7, die durch Volumenveränderung Farbe aus dem Farbbehälter 5 in den Farbspiegel 3 drücken kann und Farbe aus dem Farbspiegel 3 zurückholen kann.

Wie Fig. 2 zeigt, kann ein Punktelement 1 vier Farbspiegel 3 aufweisen, die über ihre Kanäle 6 mit Farbbehältern 5 verbunden sind, welche mit den Farben Cyan, Magenta, Gelb und Schwarz gefüllt sind.

Die Fig. 3 zeigt ein Punktelement oder Pixel 1 mit drei Farbspiegeln 3, die über Kanäle 6 an jeweils zwei Farbbehältern 5 angeschlossen sind. Damit die unterschiedlichen Farben in den Farbspiegeln 3 sich nicht vermischen, sind die den Kanälen 6 zugeordneten Abschnitte durch bewegliche Wände 9 voneinander getrennt. Die beweglichen Wände 9 sind nach Art eines Schiebers ausgebildet und sind so geformt, daß sie die Einlässe der Kanäle 6 nicht überdecken können.

Die Trennung kann aber auch durch ein Gas- oder Luftpolster 11 bewirkt werden.

Bei der Ausführungsform nach Fig. 4 hat das Punktelement 1 sechs Farbspiegel 3, die jeweils an nur einen Farbbehälter 5 angeschlossen sind. Die Farbspiegel 3 haben in Draufsicht die Form eines rechtwinkligen Dreiecks. Je zwei Farbspiegel 3 sind so angeordnet, daß sie eine rechteckige Fläche abdecken, wobei die Hypotenusen der Dreiecke diagonal durch die rechteckige Fläche verlaufen.

Wie die Fig. 5 zeigt, setzt sich die Bildfläche oder der Bildschirm 13 aus vier Modulen 12 zusammen. Alle Module 12 können an eine beliebige Stelle der Bildfläche 13 eingesetzt werden. Um diesen einfachen und schnellen Aufbau einer Bildfläche zu ermöglichen, hat jedes Modul 12 an jeder seiner Kanten je eine bidirektionale Schnittstelle, über die es mit den jeweils angrenzenden Modulen 12 kommunizieren kann. Jedes Modul 12 kann unter Zuhilfenahme der ermittelten Netzaufbaudaten seine genaue Position innerhalb des Modulverbundes ermitteln, um den dadurch vorgegebenen Bildausschnitt des darzustellenden Gesamtbildes darzustellen. Die bei der Darstellung von Videobildern (PAL) auf großen Bildwänden anfallenden Skalierungs- und Interpolationsarbeiten können somit von den Modulen parallel bearbeitet werden, was einerseits eine hohe Qualität und andererseits niedrige Kosten durch Verwendung von gering dimensionierten Modulprozessoren ermöglicht.

Zur individuellen Ansteuerung der Mikropumpen 7 muß aufgrund ihrer hohen Zahl das Steuersignal über eine Diodenmatrix gemultiplext werden. Hierzu werden die Piezoaktoren 7 über eine Matrix verschaltet. Bei Anlage eines Potentials an genau einer Spalte und einer Zeile wird ein Kondensator geladen und speist den Piezoaktor 7 bis zu einem erneuten Refresh mit der für die Darstellung des Bildes an diesem Punkt benötigten Spannung. Eine Entladung des Kondensators über die Matrix ist aufgrund einer Diode nicht möglich. Zur Erreichung der benötigten Packungsdichte ist eine Fertigung in Dünnschichttechnologie zu bevorzugen. Zur weiteren Steigerung der Schaltungsdichte ist eine höhere Integration der Matrixelektronik innerhalb eines integrierten Schaltkreises denkbar.

Ein Bildschirm gemäß Fig. 6 mit sehr hoher Bild- und Farbqualität und einer Größe von 1,5 x 2 m setzt sich beispielsweise zusammen aus zwölf quadratischen Modulen 12 mit einer Seitenlänge von 50 cm. Jedes Modul 12 setzt sich aus fünfundzwanzig Einheiten oder Kacheln 10 zusammen mit einer Seitenlänge von 100 mm. Jede Einheit 10 hat 40 x 40 = 1600 Punktelemente oder Pixel 1. Jeder Pixel 1 hat drei bis sechs Farbspiegel 3, die an sechs Farbbehältern 5 angeschlossen sind. Das bedeutet, daß sich jedes Modul aus 25 x 1600 = 40.000 Pixeln zusammensetzt und der Bildschirm 12 x 40.000 = 480.000 Pixel 1 aufweist.

Die Fig. 7 zeigt einen Längsschnitt durch zwei Punktelemente oder Pixel 1, die jeweils drei übereinander angeordnete Farbspiegel 3,3' und 3" aufweisen, die über Kanäle 6,6' und 6" mit den Farbbehältern 5,5' und 5" verbunden sind.

In jedem Farbbehälter 5,5',5" befindet sich eine Mikropumpe 7, die durch Volumenveränderung mehr oder weniger Farbe in die Farbspiegel 3,3',3" drückt. Die Mikropumpe 7 setzt sich zusammen aus einem Biege-Piezoaktor 14,15 und einem elastischen, zusammendrückbaren Körper 16, z.B. aus Schaumkunststoff oder Schaumgummi.

Der Biege-Piezoaktor weist einen Metallstreifen 14 auf, auf den ein Streifen aus Piezokeramik 15 aufgeklebt ist. Dieser Piezokeramikstreifen 15 dehnt sich oder verkürzt sich in Abhängigkeit von der angelegten Spannung. Ähnlich einem Bimetall, verändert sich dadurch die Form des Metallstreifens 14, wodurch der Körper 16 mehr oder weniger zusammengedrückt wird und dementsprechend weniger oder mehr Farbstoff in die Farbspiegel 3,3',3" gelangt.

Das Volumen der Farbbehälter oder Farbkammern beträgt 1 bis 2 mm³. Die Farbflüssigkeit kann ein Kohlenwasserstoff, insbesondere ein flüssiges Paraffin sein. Die Innenfläche der Farbspiegel 3,3',3" kann mit einem die Oberflächenenergie herabsetzenden Mittel behandelt oder beschichtet sein, wodurch die Haftung der in den Farbspiegel 3,3',3" gedrückten flüssige Farbe herabgesetzt wird.

Die Fig. 8 zeigt die Draufsicht auf zwei Punktelemente 1 mit je vier Farbspiegeln 3,3'. Jedes Punktelement oder Pixel 1 weist drei nebeneinander angeordnete transparente Farbspiegel 3' auf, die über Kanäle 6' mit je zwei Farbbehältern 5' verbunden sind. Unter diesen drei Farbspiegeln 3' befindet sich ein runder Farbspiegel 3, der mit einer Kontrastfarbe, z.B. Schwarz, gefüllt werden kann.

Die Fig. 9 zeigt eine Schnittansicht nach der Schnittlinie XII-XII in Fig. 11. Diese Fig. 12 zeigt den Aufbau einer Einheit 10 oder Kachel, die sich zusammensetzt aus mehreren aufeinandergeklebten Platten 21 bis 24, vorzugsweise aus Keramik. Die Rückseite wird von der Bodenplatte 21 gebildet. Darauf befindet sich eine Farbkammerplatte 22, in der die Farbbehälter 5 für die inneren Farbspiegel 3 eingearbeitet sind. Auf dieser hinteren Farbkammerplatte 22 befindet sich eine weitere Farbkammerplatte 23, in der die Farbbehälter 5' für die vorderen Farbspiegel 3' eingearbeitet sind. Es folgt eine Farbspiegelplatte 24, in der die Farbspiegel 3 eingearbeitet sind, und die äußere Farbspiegelplatte 25, in der die Farbspiegel 3' eingearbeitet sind. An der vorderen Seite befindet sich eine Abdeck- und Schutzscheibe 26. Diese Schutzscheibe 26 sowie die äußere Farbspiegelplatte 25 bestehen aus klar durchsichtigem Material. In der Farbkammerplatte 23 sowie in der Farbspiegelplatte 24 befinden sich Kanäle 6,6', welche die Farbspiegel 3,3' mit den jeweiligen Farbbehältern 5,5' verbinden. In der Farbkammerplatte 22 sind die Farbkammern 5 für die Kontrastfarben für die Farbspiegel 3 untergebracht, während die Farbkammern 5' mit den transparenten Farben Gelb, Magenta und Cyan gefüllt sind. Die hintere Farbspiegelplatte 24 kann aus weißer Keramik bestehen.

Es ist auch möglich, nicht nur die vordere Spiegelplatte 25, sondern auch die hintere Spiegelplatte 24 aus durchsichtigem Material herzustellen und hinter den Farbspiegeln 3,3' und vor den Farbbehältern 5,5' bzw. vor den Farbkammerplatten 22,23 Lichtquellen anzuordnen, die bei Dunkelheit von hinten das von den Pixeln erzeugte Bild erleuchten. Die Beleuchtung kann nach dem Funktionsprinzip einer Planon-Flachlampe erfolgen, indem hinter den Farbspiegeln 3,3' eine Leuchtstoffschicht aufgebracht ist, die mit UV-Strahlen bestrahlt wird, die von einem flachen, mit Xenon-Gas gefüllten Raum ausgehen. In diesen flachen, isolierten Raum sind Anoden und Kathoden anzuordnen, die für eine gleichmäßige Verteilung der UV-Strahlung und damit auch des Lichtes hinter den Farbspiegeln 3,3' sorgen.

Die Fig. 19 zeigt, daß die Bodenplatte 21 sich zusammensetzt aus einer Kontaktplatte 27, welche die Kontakte zwischen den Piezoaktoren 14,15 und den Leiterbahnen der Leiterbahnschicht 28 herstellt. Eine weitere Schicht 29 kann eine Multiplex-Schaltung zur Ansteuerung der Piezoaktoren 14,15 aufweisen.

Bezugszeichenliste:
- 1: Punktelement, Pixel
- 2: durchsichtige Wand
- 3,3',3": Farbspiegel
- 4: Boden
- 5,5',5": Farbbehälter
- 6,6',6": Kanal
- 7: Mikropumpe, Piezoaktor
- 8: Ventil
- 9: bewegliche Wand, Schieber
- 10: Einheit, Kachel
- 11: Gaspolster
- 12: Modul
- 13: Bildschirm
- 14: Metallstreifen
- 15: Piezokeramikstreifen
- 16: elastischer, dehnbarer Körper
- 21: Bodenplatte
- 22: hintere Farbkammerplatte
- 23: vordere Farbkammerplatte
- 24: hintere Farbspiegelplatte
- 25: vordere Farbspiegelplatte
- 26: Schutzscheibe
- 27: Kontaktplatte
- 28: Leiterbahnschicht
- 29: Matrix mit Spalten- und Zeilenleiterbahnen
- C: Cyan
- M: Magenta
- G: Gelb

## Patentansprüche

1. Vorrichtung zur Erstellung von durch auffallendes Licht erkennbaren Bildern und Texten, bei welcher die Bildfläche sich zusammensetzt aus zahlreichen elektronisch ansteuerbaren, rasterartig angeordneten Punktelementen (1) und bei der jedes Punktelement (1) mindestens einen Farbspiegel (3) aufweist, der von einem flachen und zumindest auf der Sichtseite durchsichtigen Behälter gebildet ist und dessen Innenraum über einen Kanal (6) mit einem Farbbehälter (5) in Verbindung steht, dessen Inhalt durch elektronischen Ansteuerung so unter Druck gesetzt werden kann, daß aus dem Farbbehälter (5) Farbe in den Farbspiegel (3) gelangt und durch Reduzierung des Drucks im Farbbehälter (5) die Farbe aus dem Farbspiegel (3) abgesaugt werden kann, **dadurch gekennzeichnet, daß** ein Punktelement (1) mindestens drei Farbspiegel (3) aufweist, die mit Farbbehältern (5) verbunden sind, welche mit unterschiedlichen Farben, insbesondere Schwarz, Cyan, Gelb, Magenta, gefüllt sind.

2. Vorrichtung nach Anspruch 1, **dadurch gekennzeichnet, daß** ein Farbspiegel (3') über zwei im größten Abstand voneinander in den Farbspiegel (3') einmündende Kanäle (6) an zwei Farbbehälter (5') angeschlossen ist und die unterschiedlichen, in den Farbspiegel (3') einströmenden Farben durch ein Gaspolster (11) oder durch eine im Farbspiegel (3') angeordnete bewegliche Wand (9) voneinander getrennt sind.

3. Vorrichtung insbesondere nach Anspruch 1, **dadurch gekennzeichnet, daß** die Farbspiegel (3) eines Punktelementes (1) hintereinander angeordnet sind, wobei der vorgelagerte Farbspiegel (3) bzw. die vorgelagerten Farbspiegel (3) aus klar durchsichtigem Material bestehen und am Farbbehälter (5) mit transparenten Farben angeschlossen sind.

4. Vorrichtung nach einem der Ansprüche 1 bis 3, **dadurch gekennzeichnet, daß** zwischen dem Farbspiegel (3) und dem Farbbehälter (5) ein den Kanal (6) sperrendes oder öffnendes Ventil (8) angeordnet ist.

5. Vorrichtung nach einem der Ansprüche 1 bis 4, **dadurch gekennzeichnet, daß** der Querschnitt der Punktelemente (1) kreisrund oder quadratisch ist und die Seitenlänge bzw. der Durchmesser nicht größer als 4 mm ist.

6. Vorrichtung nach einem der Ansprüche 1 bis 5, **dadurch gekennzeichnet, daß** zweihundert bis dreihundert Punktelemente (1) oder Pixel zu einer Einheit (10) zusammengefaßt sind und mehrere Einheiten (10) ein Modul (12) der Bildfläche (13) bilden.

7. Vorrichtung nach Anspruch 6, **dadurch gekennzeichnet, daß** jede Einheit (10) sich aus mindestens vier übereinander angeordneten Platten (21,22,23,24), vorzugsweise aus Keramik, zusammensetzt, nämlich
- einer Bodenplatte (21), welche die Farbbehälter (5) an der Rückseite abschließt und die Kontakte zur Ansteuerung der Piezoaktoren (14,15) aufnimmt,
- einer Farbbehälterplatte (23), in welche die Farbbehälter (5) eingearbeitet sind und welche die ansteuerbaren Piezoaktoren (14,15) aufnimmt,
- einer Farbspiegelplatte (24), in welche die Farbspiegel (3) sowie die Farbspiegel (3) mit den Farbbehältern (5) verbindenden Kanäle (6) angeordnet sind und
- einer klar durchsichtigen Abdeckplatte (26).

8. Vorrichtung nach einem der Ansprüche 1 bis 7, **dadurch gekennzeichnet, daß** in jedem Farbbehälter (5) eine das Volumen des Farbbehälters (5) verändernde Mikropumpe (14,15) angeordnet ist, die einen die Rückstellung bewirkender elastischer Körper (16), z.B. aus Schaumgummi, aufweist, der von einem Biege-Piezoaktor (14,15) in Abhängigkeit von der angelegten Spannung zusammendrückbar ist.

9. Vorrichtung nach einem der Ansprüche 1 bis 8, **dadurch gekennzeichnet, daß** hinter den aus transparentem Werkstoff bestehenden Farbspiegeln (3,3') und vor den Farbbehältern (5,5') eine oder mehrere Lichtquellen angeordnet sind.

10. Vorrichtung nach Anspruch 9, **dadurch gekennzeichnet, daß** die Lichtquelle eine hinter den Farbspiegeln (3,3') aufgebrachte Leuchtstoffschicht ist, die nach dem Funktionsprinzip einer Planon-Flachlampe von einem mit Xenon-Gas gefüllten Raum ausgehende UV-Strahlen bestrahlt ist.

## Claims

1. Device for generating images and texts which can be identified by incident light, in which the image surface is composed of a multitude of electronically controllable point elements (1) which are arranged in a grid-like manner, and in which each point element has at least one colorant reflector (3) which is formed by a flat container that can be seen through at least on the visible side and whose interior is in communication via a channel (6) with a colorant container (5), the content of which can be subjected to pressure by electronic control in such a way that colorant reaches the colorant reflector (3) from the colorant container (5) and, by reducing the pressure in the colorant container (5), the colorant can be (3) suctioned out of the colorant reflector (3), **characterised in that** a point element (1) has at least three colorant reflectors (3), which are connected to colorant containers (5) that are filled with different colorants, in particular black, cyan, yellow, magenta.

2. Device according to Claim 1, **characterised in that** a colorant reflector (3') is joined to two colorant containers (5') via two channels (6) which open into the colorant reflector (3') at the maximum distance from one another, and the various colorants flowing into the colorant reflector (3') are separated from one another by a gas cushion (11) or by a mobile wall (9) arranged in the colorant reflector (3').

3. Device in particular according to Claim 1, **characterised in that** the colorant reflectors (3) of a point element (1) are arranged behind one another, the colorant reflector (3) placed in front, or the colorant reflectors (3) placed in front, consisting of a material that can be seen through clearly and are joined to colorant containers (5) with transparent colorants.

4. Device according to one of Claims 1 to 3, **characterised in that** a valve (8) that closes or opens the channel (6) is arranged between the colorant reflector (3) and the colorant container (5).

5. Device according to one of Claims 1 to 4, **characterised in that** the cross section of the point elements (1) is circular or square and the side length or diameter is no greater than 4 mm.

6. Device according to one of Claims 1 to 5, **characterised in that** from two hundred to three hundred point elements (1) or pixels are combined to form a unit (10), and a plurality of units (10) form a module (12) of the image surface (13).

7. Device according to Claim 6, **characterised in that** each unit (10) is composed of at least four plates (21, 22, 23, 24), which are arranged above one another and are preferably made of ceramic, namely
- a base plate (21), which seals the colorant containers (5) at the rear and receives the contacts for controlling the piezoelectric actuators (14, 15),
- a colorant-container plate (23), in which the colorant containers (5) are incorporated and which receives the controllable piezoelectric actuators (14, 15),
- a colorant-reflector plate (24), in which the colorant reflectors (3) as well as the channels (6) connecting the colorant reflectors (3) to the colorant containers (5) are arranged, and
- a cover plate (26) that can be seen through clearly.

8. Device according to one of Claims 1 to 7, **characterised in that,** in each colorant container (5), a micropump (14, 15) is arranged which varies the volume of the colorant container (5) and which has a resilient body (16), e.g. made of foam rubber, that provides a restoring action and can be compressed by a flexural piezoelectric actuator (14, 15) as a function of the applied voltage.

9. Device according to one of Claims 1 to 8, **characterised in that** one or more light sources are arranged behind the colorant reflectors (3, 3') consisting of transparent material and in front of the colorant containers (5, 5').

10. Device according to Claim 9, **characterised in that** the light source is a luminescent layer which is applied behind the colorant reflectors (3, 3') and is exposed, according to the functional principle of a Planon flat lamp, to UV beams emitted by a space filled with xenon gas.

## Revendications

1. Dispositif de formation d'images et de textes visibles en lumière incidente, dans lequel l'écran se compose de nombreux points (1) commandés électroniquement disposés à la manière d'une trame et chaque point (1) présente au moins une zone de coloration (3) formée par un réservoir plat, transparent - au moins du côté visible - et dont l'intérieur est relié par un canal (6) à un réservoir de substance colorée (5) dont le contenu peut être mis sous pression par commande électronique de sorte que de la substance colorée parvienne dans la zone de coloration (3) depuis le réservoir de substance colorée (5) et que la substance colorée soit aspirée hors de la zone de coloration (3) par réduction de la pression dans le réservoir de substance colorée (5), **caractérisé en ce qu'**un point (1) comporte au moins trois zones de coloration (3) reliées à des réservoirs de substance colorée (5), lesquels sont remplis de différentes substances colorées, en particulier noires, cyan, jaunes, magenta.

2. Dispositif selon la revendication 1, **caractérisé en ce qu'**une zone de coloration (3') est reliée à deux réservoirs de substance colorée (5') par deux canaux (6) très espacés débouchant dans la zone de coloration (3') et **en ce que** les différentes substances colorées affluant dans la zone de coloration (3') sont séparées l'une de l'autre par un matelas de gaz (11) ou par une cloison mobile (9) disposée dans la zone de coloration (3').

3. Dispositif selon la revendication 1 en particulier, **caractérisé en ce que** les zones de coloration (3) d'un point (1) sont disposées les unes derrière les autres, la ou les zones de coloration (3) disposées à l'avant étant en un matériau transparent et étant reliées aux réservoirs de substance colorée (5) comportant des substances colorées transparentes.

4. Dispositif selon l'une des revendications 1 à 3, **caractérisé en ce qu'**une valve (8) obturant ou ouvrant le canal (6) est agencée entre la zone de coloration (3) et le réservoir de substance colorée (5).

5. Dispositif selon l'une des revendications 1 à 4, **caractérisé en ce que** la section transversale du point (1) est ronde ou carrée et **en ce que** le côté ou le diamètre ne dépasse pas 4 mm.

6. Dispositif selon l'une des revendications 1 à 5, **caractérisé en ce que** deux cents à trois cents points (1) ou pixels sont réunis en une unité (10) et **en ce que** plusieurs unités (10) forment un module (12) de l'écran (13).

7. Dispositif selon la revendication 6, **caractérisé en ce que** chaque unité (10) se compose d'au moins quatre plaques (21, 22, 23, 24) superposées, de préférence en céramique, à savoir :
- une plaque de base (21) qui obture les réservoirs de substance colorée (5) sur leur face arrière et contient les contacts destinés à commander les actionneurs piézoélectriques (14, 15),
- une plaque de réservoirs de substance colorée (23) dans laquelle les réservoirs de substance colorée (5) sont ménagés et qui reçoit les actionneurs piézoélectriques (14, 15) pouvant être commandés,
- une plaque de zones de coloration (24) dans laquelle sont agencés les zones de coloration (3) ainsi que les canaux (6) reliant les zones de coloration (3) aux réservoirs de substance colorée (5),
- une plaque de couverture (26) transparente.

8. Dispositif selon l'une des revendications 1 à 7, **caractérisé en ce qu'**une micro-pompe (14, 15) modifiant le volume du réservoir de substance colorée (5) est agencée dans chaque réservoir de substance colorée (5), ladite micro-pompe présentant un corps élastique (16) de rappel, en caoutchouc mousse par exemple, qui peut être comprimé par un actionneur piézoélectrique fonctionnant en flexion (14, 15) selon la tension appliquée.

9. Dispositif selon l'une des revendications 1 à 8, **caractérisé en ce qu'**une ou plusieurs sources lumineuses sont disposées derrière les zones de coloration (3, 3') en matériau transparent et devant les réservoirs de substance colorée (5, 5').

10. Dispositif selon la revendication 9, **caractérisé en ce que** la source lumineuse est une couche de substance luminescente appliquée derrière les zones de coloration (3, 3') qui, selon le principe de fonctionnement d'une lampe plate Planon, est exposée à des rayons UV émanant d'un volume rempli de xénon.
